# FASCICULE DE BREVET EUROPEEN

(11) **EP 0 485 920 B1**
(45) Date de publication et mention de la délivrance du brevet: **02.08.1995**
(21) Numéro de dépôt: 91119172.4
(22) Date de dépôt: 11.11.1991
(51) Int. Cl.: H01B 11/00, H01B 7/02

(54) **Câble électrique à vitesse de propagation élevée**
Elektrisches Kabel mit hoher Übertragungsgeschwindigkeit
Electrical cable with high propagation velocity

(30) Priorité: 14.11.1990 FR 9014171
(43) Date de publication de la demande: 20.05.1992
(73) Titulaire: FILOTEX S.A. dite, 91210 Draveil (FR)
(72) Inventeur: Prudhon, Daniel, F-71960 Pierreclos (FR); Da Silva, Victor, F-08170 Fumay (FR); Frieden, Pierre, F-08170 Fumay (FR)
(74) Mandataire: Weinmiller, Jürgen

(56) Documents cités:
- DE-C- 599 312
- FR-A- 810 882
- US-A- 2 348 752

## Description

L'invention concerne un câble électrique à vitesse de propagation élevée, tels que ceux utilisés pour transmettre des données d'une machine informatique à une autre. Pour réaliser un câble ayant une vitesse de propagation élevée, il est connu de réduire la capacité linéique existant entre deux conducteurs de ce câble, en augmentant la distance entre ces conducteurs et la distance entre ces conducteurs et l'écran; et en réduisant la valeur moyenne de la permittivité des diélectriques situés entre ces deux conducteurs tout au long du câble.

Il est connu de réduire la valeur moyenne de la permittivité du diélectrique séparant deux conducteurs d'un câble, en utilisant une matière plastique expansée. Par exemple, le polyéthylène a une permittivité de 2,28 lorsqu'il est massif et une permittivité réduite à 1,6 ou 1,5 lorsqu'il est expansé. Cependant les matériaux diélectriques expansés ont pour inconvénient une faible résistance mécanique qui provoque un déplacement relatif des conducteurs lorsque le câble est soumis à une flexion ou à une torsion. Ce déplacement provoque localement une altération des caractéristiques électriques du câble.

Par exemple, la demande de brevet européen n° EP-A-296 692 décrit un câble pour la transmission de données, comportant :
- une âme isolante ayant une forme cylindrique et creusée de 4 sillons longitudinaux régulièrement répartis et spiralés;
- 4 conducteurs nus placés dans ces sillons;
- une première couche isolante entourant l'ensemble des conducteurs et de l'âme;
- un écran métallique entourant la couche isolante;
- et une seconde couche périphérique isolante protègeant mécaniquement l'ensemble du câble.

Ce câble est encombrant car l'âme isolante a un diamètre très supérieur au diamètre de chacun des 4 conducteurs. Elle maintient une distance prédéterminée entre les conducteurs, de façon à réduire la capacité linéique entre les conducteurs. L'âme et la première couche isolante peuvent être en polytétrafluoréthylène expansé.

Le brevet US n° 2 348 752 décrit un câble à vitesse de propagation élevée, comportant deux conducteurs maintenus à une distance prédéterminée, par des moyens comportant, pour chaque conducteur :
- un jonc isolant ayant une forme hélicoïdale à spires non jointives, dont l'axe longitudinal est confondu avec celui dudit conducteur, chaque spire enserrant ledit conducteur, et les spires des deux joncs ayant des sens inverses;
- un tube isolant contenant ledit conducteur et le jonc, et étant tangent au jonc tout au long de celui-ci; l'axe longitudinal de ce tube étant confondu avec celui dudit conducteur.

L'ensemble des conducteurs est enfermé dans une enveloppe tubulaire commune. Ledit tube isolant empêche que les spires des joncs des deux conducteurs puissent s'imbriquer, et réduire la distance de séparation. Mais la réalisation de ce tube, pour chaque conducteur, grève le coût de fabrication d'un câble.

Le document DE-A-5 99 312 décrit un câble à vitesse de propagation élevée, comportant deux conducteurs maintenus à distance prédéterminée, par des moyens comportant, pour chaque conducteur, un jonc isolant ayant une forme hélicoïdale à spires non jointives, dont l'axe longitudinal est confondu avec celui dudit conducteur, chaque spire enserrant ledit conducteur. Un profilé à section rectangulaire, en matière isolante, est intercalé entre les deux joncs, qui ont des spires de même sens, pour éviter une imbrication des spires, qui modifierait la distance entre les deux conducteurs. Un ruban isolant enveloppe l'ensemble du câble et maintient donc le profilé en place, entre les deux joncs. La réalisation et la mise en place du profilé grève le coût de ce câble.

Le but de l'invention est de proposer un câble présentant une vitesse de propagation élevée, sans avoir les inconvénients des câbles de types connus.

L'objet de l'invention est un câble électrique à vitesse de propagation élevée comportant une pluralité de conducteurs et des moyens pour maintenir une distance prédéterminée entre lesdits conducteurs; caractérisé en ce que deux joncs isolants enserrant respectivement deux conducteurs voisins ont des pas différents, non multiples l'un de l'autre, de manière à ne jamais s'imbriquer.

L'invention sera mieux comprise et d'autres détails apparaîtront à l'aide de la description ci-dessous et des figures l'accompagnant :
- la figure 1 montre un premier exemple de réalisation d'un câble selon l'invention;
- la figure 2 montre une section de ce premier exemple de réalisation;
- la figure 3 représente un deuxième exemple de réalisation du câble selon l'invention;
- la figure 4 représente une vue en coupe de ce deuxième exemple de réalisation.

Le premier exemple de réalisation, représenté sur la figure 1, comporte :
- deux conducteurs nus parallèles, 2˝ et 3˝, en cuivre ou alliage conducteur, ayant une forme cylindrique, et de même diamètre;
- deux joncs, 1˝ et 4˝, en polyéthylène extrudé, ayant chacun une forme hélicoidale à spires non jointives, et tournant en sens inverse, et ont des pas différents;
- une gaine isolante et protectrice 5˝, en polyéthylène extrudé, recouvrant l'ensemble du câble, en ayant une épaisseur constante.

Les spires du jonc 1˝ et du jonc 4˝ enserrent respectivement les conducteurs 2˝ et 3˝. Chacun des joncs 1˝ et 4˝ est fabriqué à partir d'un jonc droit cylindrique à section circulaire qui est enroulé autour de l'un des conducteurs 2˝ ou 3˝. Chaque jonc 1˝ et 4˝ enserre donc l'un des conducteurs dans ces spires. Les deux joncs 1˝ et 4˝ sont enroulés avec deux pas constants, différents, et qui sont très supérieurs au diamètre de la section de chaque jonc, de telle sorte que le volume libre entre les spires est très supérieur au volume occupé par les spires.

Les pas sont différents et non multiples l'un de l'autre, de telle sorte que les deux joncs ne peuvent s'imbriquer. Dans l'exemple représenté sur la figure 1, une spire du jonc 1˝ et une spire du jonc 4˝ sont en contact en un point 6, alors que les spires voisines ne sont pas en contact à cause de la différence de pas. Les spires en contact sont suffisamment nombreuses pour écarter les deux joncs, et par conséquent les deux conducteurs.

Le diamètre des joncs peut être choisi de façon à écarter les conducteurs, pour réduire la capacité linéique. Mais, surtout, ce type de câble permet de réduire la capacité linéique en réduisant la permittivité moyenne. Les spires des joncs 1˝ et 4˝ n'occupent qu'une faible portion du volume situé entre les deux conducteurs 2˝ et 3˝, le reste étant rempli d'air car la matière isolante constituant l'enveloppe 5˝ ne pénètre pas dans l'espace situé entre les spires. Par conséquent, la permittivité moyenne de ce volume est inférieure à celle du polyéthylène constituant les deux joncs.

Dans un exemple où le diamètre des conducteurs est de 0,65mm, le diamètre des joncs de 0,9mm, et le pas de 13,2mm, avec une couche périphérique 5˝ ayant une épaisseur nominale de 3mm, la permittivité moyenne obtenue est de 1,2 alors que celle du polyéthylène massif est de 2,28. L'impédance caractéristique est de 150 ohms pour des fréquences supérieures à 1 MHz. Réciproquement, le câble selon l'invention peut avoir un encombrement plus réduit qu'un câble de type connu, à vitesse égale, à atténuation égale, et à impédance égale.

Cette exemple de réalisation peut être revêtu d'un écran électrique d'un type classique, et il peut être torsadé comme une paire classique.

Des variantes de réalisation peuvent consister à remplacer la gaine 5˝ de polyéthylène extrudé par un ruban isolant enroulé en hélice. Il est possible de prévenir l'effet de l'humidité de l'air contenu dans les cavités entre les spires des joncs 1˝ et 4˝, en déposant dans ces cavités une petite quantité d'une poudre qui gonfle en absorbant l'humidité, et qui est utilisée classiquement pour protéger, de l'humidité, l'intérieur des câbles coaxiaux comportant un diélectrique solide ayant une forme hélicoïdale.

Selon une variante de réalisation, chaque conducteur 2˝ et 3˝ est isolé individuellement par une gaine isolante cylindrique dont l'axe de symétrie de révolution est confondu avec l'axe longitudinal de ce conducteur, ladite gaine entourant ledit conducteur et étant elle-même entourée par les spires d'un jonc isolant.

La figure 2 montre une vue en coupe de ce premier exemple de réalisation, selon la direction de vue II-II. Les joncs 1˝ et 4˝ ayant chacun une section droite qui est circulaire, la largeur de l'espace qui sépare les conducteurs 2˝ et 3˝ est sensiblement égale à deux fois le diamètre de cette section droite.

La figure 3 représente un deuxième exemple de réalisation du câble selon l'invention, qui comporte :
- une pluralité de conducteurs 21 isolés individuellement et toronnés;
- un jonc isolant 22 de forme hélicoïdale et ayant une section droite qui est circulaire;
- un écran électrique 23, constitué par exemple d'un ruban métallique enroulé en hélice;
- et une gaine isolante 24 recouvrant et protégeant l'ensemble du câble.

Le jonc 22 est enroulé en sens opposé au sens de toronnage des conducteurs 21. Il a pour fonction de séparer les conducteurs 21 de l'écran 23 sans que la permittivité de l'espace entre les conducteurs 21 et l'écran 23 soit très différente de celle de l'air, contrairement aux solutions classiques consistant à utiliser des rubans isolants en polyester, polyéthylène, ou polypropylène, massifs ou expansés.

Chaque conducteur 21 peut être isolé individuellement par une gaine continue, en polyéthylène par exemple, mais il peut aussi être isolés par un jonc de forme hélicoïdale analogue à ceux décrits précédemment en référence à la figure 1 et à la figure 2. De nombreuses variantes sont à la portée de l'homme de l'art, telles que par exemple l'utilisation d'un écran posé en long, au lieu d'un écran posé en hélice.

La figure 4 représente une vue en coupe du deuxième exemple de réalisation, selon la direction de vue IV-IV. Elle montre que le jonc 22 sépare l'ensemble des conducteurs 21 de l'écran 23 par un espace dont la largeur est sensiblement égale au diamètre de la section droite du jonc 22. Comme le montre ces figures, la proportion de matière isolante présente entre les conducteurs 21 et l'écran 23 est faible, par conséquent la permittivité moyenne de cet espace reste proche de celle de l'air.

En choisissant convenablement les caractéristiques du jonc, ou des joncs, il est possible de donner au câble une densité moyenne inférieure à 1 pour que le câble puisse flotter.

## Revendications

1. Câble électrique à vitesse de propagation élevée, comportant une pluralité de conducteurs et des moyens pour maintenir une distance prédéterminée entre lesdits conducteurs; lesdits moyens comportant, autour d'au moins un conducteur (2˝, 3˝), un jonc isolant (1˝, 4˝) ayant une forme hélicoïdale à spires non jointives, dont l'axe longitudinal est confondu avec celui dudit conducteur, chaque spire enserrant ledit conducteur; deux joncs isolants (1˝, 4˝) enserrant respectivement deux conducteurs voisins (2˝, 3˝), ayant chacun un pas constant et tournant en sens inverse; caractérisé en ce que deux joncs isolants (1˝, 4˝) enserrant respectivement deux conducteurs voisins (2˝, 3˝) ont des pas différents, non multiples l'un de l'autre, de manière à ne jamais s'imbriquer.

2. Câble selon la revendication 1, caractérisé en ce que chaque conducteur qui est enserré par un jonc de forme hélicoïdale, est muni d'une gaine isolante cylindrique dont l'axe de symétrie de révolution est confondu avec l'axe longitudinal dudit conducteur, ladite gaine entourant ledit conducteur et étant elle-même entourée par les spires dudit jonc isolant.

3. Câble selon la revendication 1, caractérisé en ce qu'il comporte en outre une gaine isolante (5˝) enveloppant l'ensemble des joncs (1˝, 4˝), et ayant une épaisseur constante.

4. Câble selon la revendication 1, comportant un écran électrique (23) entourant une pluralité de conducteurs (21), caractérisé en ce qu'un jonc (22) entoure l'ensemble des conducteurs (21) et les sépare de l'écran électrique (13).

5. Câble selon la revendication 4, caractérisé en ce que les conducteurs (20) sont isolés individuellement au moyen d'un jonc de forme hélicoïdale.

## Patentansprüche

1. Elektrisches Kabel für hohe Übertragungsgeschwindigkeit, das eine Vielzahl von Leitern und Mittel zur Aufrechterhaltung eines vorbestimmten Abstands zwischen diesen Leitern aufweist, wobei die Mittel um mindestens einen Leiter (2˝, 3˝) einen spiralförmigen Isolierkörper (1˝, 4˝) mit sich nicht berührenden Windungen enthalten, dessen Längsachse mit der des Leiters zusammenfällt, wobei jede Windung den Leiter umschließt und zwei Isolierkörper (1˝, 4˝) je einen von zwei benachbarten Leitern (2˝, 3˝) umschließen, je eine konstante und in Gegenrichtung verlaufende Steigung haben, dadurch gekennzeichnet, daß zwei zwei benachbarte Leiter (2˝, 3˝) umschließende isolierende Stäbe (1˝, 4˝) unterschiedliche Steigungen aufweisen, die kein Vielfaches voneinander sind und sich nie verschachteln.

2. Kabel nach Anspruch 1, dadurch gekennzeichnet, daß jeder Leiter, der von einem spiralförmigen Isolierkörper umgeben wird, mit einer zylindrischen isolierenden Hülle versehen ist, deren Drehsymmetrieachse mit der Längsachse des Leiters zusammenfällt, wobei die Hülle den Leiter umgibt und selbst von den Windungen des Isolierkörpers umgeben ist.

3. Kabel nach Anspruch 1, dadurch gekennzeichnet, daß es außerdem eine isolierende Hülle (5˝) aufweist, die die Gesamtheit der Isolierkörper (1˝, 4˝) umgibt und eine konstante Dicke hat.

4. Kabel nach Anspruch 1, das eine elektrische Abschirmung (23) aufweist, die eine Vielzahl von Leitern (21) umgibt, dadurch gekennzeichnet, daß ein Isolierkörper (22) die Gesamtheit der Leiter (21) umgibt und sie von der elektrischen Abschirmung (13) trennt.

5. Kabel nach Anspruch 4, dadurch gekennzeichnet, daß die Leiter (20) einzeln mittels eines spiralförmigen Isolierkörpers isoliert sind.

## Claims

1. An electric cable having high propagation velocity, the cable comprising a plurality of conductors and means for maintaining a predetermined distance between said conductors;
said means comprising an insulating rod (1˝, 4˝) that is helically wound with non-touching turns around at least one of the conductors (2˝, 3˝), with the longitudinal axis of the helix coinciding with that of said conductor, and with each turn surrounding said conductor; two insulating rods (1˝, 4˝) surrounding respectively two adjacent conductors (2˝, 3˝) each having the same constant pitch turning in opposite directions, characterized in that two insulating rods (1˝, 4˝) surrounding respectively two adjacent conductors (2˝, 3˝) are at different pitches, that are not multiples of each other, thereby preventing them from interfitting.

2. A cable according to claim 1, characterized in that each conductor that is surrounded by a helically wound rod is provided with an insulating sheath whose axis of circular symmetry coincides with the longitudinal axis of said conductor, said sheath surrounding said conductor and being itself surrounded by the turns of said insulating rod.

3. A cable according to claim 1, characterized in that it further includes an insulating sheath (5˝) surrounding the set of rods (1˝, 4˝), and of constant thickness.

4. A cable according to claim 1, including a metal screen (23) surrounding a plurality of conductors (21) and characterized in that a rod (22) surrounds the set of conductors (21) and separates them from the electrical screen (23).

5. A cable according to claim 4, characterized in that the conductors (20) are individually insulated by means of respective helically wound rods.
